# EUROPÄISCHE PATENTSCHRIFT

(11) **EP 2 156 056 B1**
(45) Veröffentlichungstag und Bekanntmachung des Hinweises auf die Patenterteilung: **15.06.2011**
(21) Anmeldenummer: 08749736.8
(22) Anmeldetag: 25.04.2008
(51) Int. Cl.: F04D 29/10

(54) **VERFAHREN ZUR DRUCKREGELUNG EINES SPERRMEDIUMS IN EINER FÖRDEREINRICHTUNG UND FÖRDEREINRICHTUNG FÜR EIN DERARTIGES VERFAHREN**
METHOD FOR CONTROLLING THE PRESSURE OF A CONFINING FLUID IN A CONVEYOR AND A CONVEYOR FOR SUCH A METHOD
PROCÉDÉ DE RÉGLAGE DE LA PRESSION D'UN FLUIDE DE BLOCAGE DANS UN DISPOSITIF DE CONVOYAGE ET DISPOSITIF DE CONVOYAGE POUR UN TEL PROCÉDÉ

(30) Priorität: 15.05.2007 EP 07108274
(43) Veröffentlichungstag der Anmeldung: 24.02.2010
(73) Patentinhaber: Sulzer Pumpen AG, 8401 Winterthur (CH)
(72) Erfinder: FELIX, Thomas, CH-8126 Zumikon (CH)
(74) Vertreter: Sulzer Management AG
(86) Internationale Anmeldenummer: PCT/EP2008/055075
(87) Internationale Veröffentlichungsnummer: WO 2008/138730

(56) Entgegenhaltungen:
- DE-A1- 3 347 263
- DE-U- 6 605 674
- US-A- 2 332 150
- US-A- 5 769 427
- M.B.HUEBNER: "Proceedings of 21st Pump Users Symposium - Overview of API 682 and ISO 20149" 11. März 2004 (2004-03-11), TURBOMACHINERY LAB AND TEXAS A&M UNIVERSITY , BALTIMORE CONVENTION CENTRE - BALTIMORE, MARYLAND , XP002454276 Seite 135, Spalte 1, Absatz 4 - Spalte 2, letzter Absatz; Abbildungen 9-11

## Beschreibung

Die Erfindung betrifft ein Verfahren zur Druckregelung eines Sperrmediums in einer Fördereinrichtung gemäss Oberbegriff von Anspruch 1 und eine Fördereinrichtung für ein derartiges Verfahren gemäss Oberbegriff von Anspruch 4. Ähnliche Verfahren und Fordereinrichtungen sind aus dem Dokument US 5769427 A bekannt.

Fördereinrichtungen für Fördermedien wie beispielsweise Fluide umfassen in der Regel eine Pumpeinheit mit einer Welle und einem Pumpengehäusen und eine Antriebseinheit, die mit der Pumpeinheit mechanisch gekoppelt ist, sowie eine Wellendichtungsanordnung, die das Pumpengehäuse gegenüber der Welle abdichtet. An die Wellendichtungsanordnung werden hohe Anforderungen gestellt, wenn die Pumpeinheit und Antriebseinheit in einem gemeinsamen Gehäuse oder Druckbehälter angeordnet sind. An der Fördereinrichtung können schwere Schäden entstehen, wenn das Fördermedium, das je nach Anwendung auch Feststoffanteile enthalten kann, kritische Teile wie zum Beispiel Lager verunreinigt. In einem solchen Fall muss nicht selten die ganze Fördereinrichtung überholt werden. Aus diesem Grund ist das gemeinsame Gehäuse beziehungsweise der Druckbehälter normalerweise mit einem Sperrmedium gefüllt und ein Druckregelsystem stellt sicher, dass der Druck des Sperrmediums im Gehäuse beziehungsweise Druckbehälter höher ist als der Druck des Fördermediums in der Pumpeinheit, um ein Austreten des Fördermediums ins Gehäuse beziehungsweise in den Druckbehälter zu verhindern.

In aktuellen Druckregelsystemen, wie sie beispielsweise in Unterwasserfördereinrichtungen für Rohöl eingesetzt werden, werden entweder Druck-/Volumenkompensatoren verwendet oder elektro-hydraulische Druckventile. Die Verwendung von Druck-/Volumenkompensatoren ergibt ein vergleichsweise kompliziertes Druckregelsystem mit entsprechend vielen Komponenten und Verbindungen. Darüber hinaus enthalten Druck-/Volumenkompensatoren elastische Trennwände, die anfällig auf Materialermüdung sind. Werden elektro-hydraulische Druckventile verwendet, ist eine elektronische Druckerfassung und Steuerung notwendig und es ergeben sich Verzögerungen in der Reaktionszeit des Druckregelsystems.

Aufgabe der Erfindung ist es, ein Verfahren zur Druckregelung eines Sperrmediums in einer Fördereinrichtung zur Verfügung zu stellen sowie eine Fördereinrichtung für ein derartiges Verfahren, mit denen sichergestellt werden kann, dass der Druck des Sperrmediums höher ist als der Druck des Fördermediums in der Pumpeinheit, und die einfach und zuverlässig aufgebaut sind, mit wenigen Komponenten für die Druckregelung auskommen und die eine vergleichsweise kurze Reaktionszeit aufweisen.

Diese Aufgabe wird erfindungsgemäss durch das in Anspruch 1 definierte Verfahren, und die in Anspruch 4 definierte Fördereinrichtung gelöst.

In dem erfindungsgemässen Verfahren zur Druckregelung eines Sperrmediums in einer Fördereinrichtung wird ein Fördermedium mittels derselben gefördert. Die Fördereinrichtung umfasst hierzu eine Pumpeinheit mit einer Welle und einem Pumpengehäuse, eine Antriebseinheit, die mit der Pumpeinheit mechanisch gekoppelt ist, und eine Wellendichtungsanordnung, die das Pumpengehäuse gegenüber der Welle abdichtet. In dem Verfahren wird das Sperrmedium über eine Zuleitung zur Wellendichtungsanordnung und/oder zu einem gemeinsamen Gehäuse zugeführt, in welchem die Pumpeinheit und Antriebseinheit angeordnet sind, um eine Leckage des Fördermediums aus dem Pumpengehäuse zu verhindern. Zusätzlich wird der Druck des zugeführten Sperrmediums erhöht, wenn eine Druckdifferenz zwischen dem Druck des zugeführten Sperrmediums und einem festgestellten Druck des Fördermediums in der Pumpeinheit unter einen vorgegebenen Wert sinkt, und hierzu ein Differenzdruck-Druckminderventil geöffnet, wobei die Zuleitung über das geöffnete Ventil durchgängig mit einer Quelle für Sperrmedium verbunden wird, dessen Druck über dem Druck des Fördermediums in der Pumpeinheit liegt. Vorteilhafterweise liegt dessen Druck um mehr als den vorgegebenen Wert über dem Druck des Fördermediums in der Pumpeinheit. In einer vorteilhaften Variante wird das Ventil wieder geschlossen, wenn die Druckdifferenz zwischen dem Druck des zugeführten Sperrmediums und dem festgestellten Druck des Fördermediums in der Pumpeinheit über einen weiteren vorgegebenen Wert oder den vorgegebenen Wert steigt.

In einer weiteren vorteilhaften Variante wird zusätzlich der Druck des zugeführten Sperrmediums gesenkt, wenn eine Druckdifferenz zwischen dem Druck des zugeführten Sperrmediums und dem festgestellten Druck des Fördermediums in der Pumpeinheit einen zweiten vorgegebenen Wert übersteigt, wobei hierzu ein Differenzdrucküberströmventil geöffnet wird, und über das geöffnete Ventil Sperrmedium abgelassen wird, insbesondere über eine Verbindungsleitung zum Pumpengehäuse oder eine Rückführung oder einen Auslass für das Sperrmedium. Vorteilhafterweise wird dieses zweite Ventil wieder geschlossen, wenn die Druckdifferenz zwischen dem Druck des zugeführten Sperrmediums und dem festgestellten Druck des Fördermediums in der Pumpeinheit unter einem weiteren vorgegebenen Wert oder dem zweiten vorgegebenen Wert liegt.

In einer weiteren vorteilhaften Variante wird zusätzlich Wärme aus der Fördereinrichtung abgeführt, insbesondere Wärme der Antriebseinheit, indem das Sperrmedium in einem Kühlkreislauf mit Wärmeaustauscher umgewälzt wird.

Die erfindungsgemässe Fördereinrichtung zur Förderung eines Fördermediums umfasst eine Pumpeinheit mit einer Welle und mit einem Pumpengehäuse, eine Antriebseinheit, die mit der Pumpeinheit mechanisch gekoppelt ist, eine Wellendichtungsanordnung, die das Pumpengehäuse gegenüber der Welle abdichtet, und ein Regelsystem zur Druckregelung eines Sperrmediums. Das Regelsystem enthält eine Quelle für ein unter Druck stehendes Sperrmedium, welche über eine Zuleitung mit der Wellendichtungsanordnung und/oder einem gemeinsamen Gehäuse verbunden ist, in welchem die Pumpeinheit und Antriebseinheit angeordnet sind, um Sperrmedium zuzuführen und eine Leckage des Fördermediums aus dem Pumpengehäuse zu verhindern. Das Regelsystem enthält zusätzlich ein Differenzdruck-Druckminderventil, das in der Zuleitung angeordnet ist, wobei das Ventil öffnet, wenn eine am Ventil anliegende Druckdifferenz zwischen dem Druck des zugeführten Sperrmediums und einem festgestellten Druck des Fördermediums in der Pumpeinheit unter einen vorgegebenen Wert sinkt, um den Druck des zugeführten Sperrmediums zu erhöhen, und wobei das Ventil bedarfsweise wieder schliesst, wenn die am Ventil anliegende Druckdifferenz einen weiteren vorgegebenen Wert oder den vorgegebenen Wert übersteigt. Vorteilhafterweise ist die Quelle oder der Speicher derart ausgebildet, dass der Druck des daraus zur Verfügung gestellten Sperrmediums um mehr als den vorgegebenen Wert über dem Druck des Fördermediums in der Pumpeinheit liegt.

In einer vorteilhaften Ausführungsvariante enthält das Regelsystem zusätzlich ein Differenzdrucküberströmventil, wobei dieses zweite Ventil öffnet, wenn die an diesem Ventil anliegende Druckdifferenz zwischen dem Druck des zugeführten Sperrmediums und einem festgestellten Druck des Fördermediums in der Pumpeinheit einen zweiten vorgegebenen Wert übersteigt, und wobei dieses zweite Ventil bedarfsweise wieder schliesst, wenn die am Ventil anliegende Druckdifferenz einen weiteren vorgegebenen Wert oder den zweiten vorgegebenen Wert unterschreitet.

In einer weiteren vorteilhaften Ausführungsvariante enthält das Regelsystem zusätzlich einen Kühlkreislauf mit einem Wärmeaustauscher für das Sperrmedium, um Wärme der Fördereinrichtung, wie beispielsweise Wärme der Antriebseinheit abzuführen.

In einer vorteilhaften Ausführungsform weist das Druckventil oder, wenn zwei Druckventile verwendet werden, jedes der Druckventile einen Steuereingang zur Druckerfassung auf, der mit der Pumpeinheit verbunden ist, um den Druck im Innern der Pumpeinheit zu erfassen, und einen Ein- und einen Auslass für das Sperrmedium, wobei fallweise der Einlass des Differenzdruck-Druckminderventils mit einem ersten Teil der Zuleitung für das unter Druck stehende Sperrmedium verbunden ist, und der Auslass des Differenzdruck-Druckminderventils und der Einlass des Differenzdrucküberströmventils jeweils fallweise mit einem zweiten Teil der Zuleitung verbunden sind und der Auslass des Differenzdrucküberströmventils fallweise mit einer Verbindungsleitung verbunden ist, die mit dem Pumpengehäuse in Verbindung steht oder mit einer Rückführung oder einem Ablass für das Sperrmedium.

In einer weiteren vorteilhaften Ausführungsform enthält das Regelsystem zusätzlich eine oder mehrere der folgenden Komponenten:
einen Vorratsbehälter für Sperrmedium, eine Pumpe, um den Druck des Sperrmediums zu erhöhen, einen Speicher für das unter Druck stehende Sperrmedium, eine Umwälzpumpe, um das Sperrmedium in einem Kühlkreislauf umzuwälzen, ein Rückschlagventil, um den Rückfluss von Sperrmedium in den Vorratsbehälter und/oder Speicher, und/oder um den Rückfluss von Fördermedium ins Regelsystem zu verhindern.

In einer vorteilhaften Ausführungsvariante der Fördereinrichtung umfasst diese ein gemeinsames Gehäuse, in welchem die Pumpeinheit und Antriebseinheit angeordnet sind, beispielsweise ein Gehäuse, das als Druckbehälter ausgebildet ist.

Das erfindungsgemässe Verfahren zur Druckregelung eines Sperrmediums und die erfindungsgemässe Fördereinrichtung haben den Vorteil, dass zur Aufrechterhaltung einer gewünschten Druckdifferenz zwischen dem Druck des zugeführten Sperrmediums und dem Druck des Fördermediums in der Pumpeinheit lediglich zwei Druckventile benötigt werden, was die Zahl der für die Druckregelung benötigten Komponenten auf ein Minimum beschränkt. Darüber hinaus werden die Druckventile unmittelbar durch die Druckdifferenz zwischen dem Druck des zugeführten Sperrmediums und dem Druck des Fördermediums in der Pumpeinheit betätigt, wodurch die Reaktionszeit der Druckregelung kurz gehalten werden kann. Von Vorteil ist auch, dass der Ruhezustand der Druckventile durch eine Feder vorgegeben ist, wodurch in einem Störfall ein eindeutiges Verhalten der Ventile sichergestellt ist. Auf Grund der rein hydraulischen Kopplung sind Signalübertragungsfehler, wie sie in elektronischen Druckregelsystemen auftreten können, zudem ausgeschlossen. Das erfindungsgemässe Verfahren zur Druckregelung und die erfindungsgemässe Fördereinrichtung besitzen somit eine hohe Zuverlässigkeit, da nur wenige und ausschliesslich mechanische Komponenten für die Druckregelung benötigt werden.

Die obige Beschreibung von Ausführungsformen und -varianten dient lediglich als Beispiel. Weitere vorteilhafte Ausführungsformen gehen aus den abhängigen Ansprüchen und der Zeichnung hervor. Darüber hinaus können im Rahmen der vorliegenden Erfindung auch einzelne Merkmale aus den beschriebenen oder gezeigten Ausführungsformen und -varianten miteinander kombiniert werden, um neue Ausführungsformen zu bilden.

Im Folgenden wird die Erfindung an Hand der Ausführungsbeispiele und an Hand der Zeichnung näher erläutert.
- Fig. 1: zeigt ein Ausführungsbeispiel einer Fördereinrichtung gemäss vorliegender Erfindung.

Das in Fig. 1 gezeigte Ausführungsbeispiel einer Fördereinrichtung zur Förderung eines Fördermediums gemäss vorliegender Erfindung umfasst eine Pumpeinheit 11 mit einer Welle 12 und einem Pumpengehäuse 13, eine Antriebseinheit 17, die mit der Pumpeinheit mechanisch gekoppelt ist, eine Wellendichtungsanordnung 16.1, 16.2, die das Pumpengehäuse 13 gegenüber der Welle 12 abdichtet, und ein Regelsystem zur Druckregelung eines Sperrmediums, das im folgenden Abschnitt näher beschrieben ist. Zweckmässigerweise ist das Pumpengehäuse 13, wie in Fig. 1 gezeigt, mit einem Pumpeneinlass 15 und einem Pumpenauslass 14 versehen. Die Wellendichtungsanordnung 16.1, 16.2 kann beispielsweise als Gleitringdichtung, Bürstendichtungsanordnung und/oder Stopfbuchse ausgebildet sein, wobei bei durchgehender Welle 12 jeweils auf beiden Seiten des Pumpengehäuses 13 eine Wellendichtung vorgesehen ist. Die Antriebseinheit 17 kann beispielsweise, wie in Fig. 1 gezeigt, einen Elektromotor mit einem Stator und einem Rotor enthalten, der zweckmässigerweise mit der Welle 12 der Pumpeinheit gekoppelt ist. Die Fördereinrichtung kann je nach Ausführung ein gemeinsames Gehäuse 18 umfassen, in welchem die Pumpeinheit 11 und Antriebseinheit 17 angeordnet sind, sowie fallweise mehrere Lager zur Lagerung der Welle 12 oder des Antriebsrotors, beispielsweise eines oder mehrere Radiallager 19.1 - 19.4 oder eines oder mehrere Axiallager 19.5, 19.6. Das gemeinsame Gehäuse 18 kann beispielsweise für Unterwasseranwendungen als Druckbehälter ausgebildet sein, der die darin angeordnete Pumpeinheit 11 und Antriebseinheit 17 gegen aussen abdichtet.

Das Regelsystem zur Druckregelung eines Sperrmediums gemäss Ausführungsbeispiel enthält eine Quelle 3, 4 und/oder einen Speicher 6 für ein unter Druck stehendes Sperrmedium und eine Zuleitung 5.1, 5.2, die mit der Quelle oder dem Speicher verbunden ist, um Sperrmedium zu einer Wellendichtungsanordnung 16.1, 16.2 und/oder zu einem gemeinsamen Gehäuse 18 zuzuführen, in welchem die Pumpeinheit 11 und Antriebseinheit 17 angeordnet sind, um eine Leckage des Fördermediums aus dem Pumpengehäuse 13 zu verhindern. Das Regelsystem enthält zusätzlich ein Differenzdruck-Druckminderventil 1, das in der Zuleitung 5.1, 5.2 angeordnet ist, wobei das Ventil öffnet, wenn eine am Ventil anliegende Druckdifferenz zwischen dem Druck des zugeführten Sperrmediums und einem festgestellten Druck des Fördermediums in der Pumpeinheit 11 unter einen vorgegebenen Wert sinkt, um den Druck des zugeführten Sperrmediums zu erhöhen, und wobei das Ventil bedarfsweise wieder schliesst, wenn die am Ventil anliegende Druckdifferenz einen weiteren vorgegebenen Wert oder den vorgegebenen Wert übersteigt. Vorteilhafterweise ist die Quelle 3, 4 oder der Speicher 6 derart ausgebildet, dass der Druck des daraus zur Verfügung gestellten Sperrmediums um mehr als den vorgegebenen Wert über dem Druck des Fördermediums in der Pumpeinheit 11 liegt. Die Quelle 3, 4 kann beispielsweise einen Vorratsbehälter 3 für Sperrmedium enthalten und/oder eine Pumpe 4, um den Druck des Sperrmediums zu erhöhen. Der Speicher 6 kann als Druckbehälter ausgeführt sein. Als Sperrmedien können beispielsweise nicht korrosive Flüssigkeiten und/oder flüssige Medien mit Schmierwirkung eingesetzt werden. Es ist jedoch auch möglich, ein gasförmiges Sperrmedium wie beispielsweise ein Inertgas zu verwenden.

In einer vorteilhaften Ausführungsvariante enthält das Regelsystem zusätzlich ein Differenzdrucküberströmventil 2, wobei dieses zweite Ventil öffnet, wenn die an diesem Ventil anliegende Druckdifferenz zwischen dem Druck des zugeführten Sperrmediums und einem festgestellten Druck des Fördermediums in der Pumpeinheit 11 einen zweiten vorgegebenen Wert übersteigt, und wobei dieses zweite Ventil bedarfsweise wieder schliesst, wenn die am Ventil anliegende Druckdifferenz einen weiteren vorgegebenen Wert oder den zweiten vorgegebenen Wert unterschreitet.

In einer weiteren vorteilhaften Ausführungsvariante enthält das Regelsystem zusätzlich einen Kühlkreislauf 20 mit einem Wärmeaustauscher 21 für das Sperrmedium, um Wärme aus der Fördereinrichtung 10, wie beispielsweise Wärme der Antriebseinheit 17 abzuführen. In dem in Fig. 1 gezeigten Ausführungsbeispiel wird beispielsweise Sperrmedium auf einer Seite der Antriebseinheit zugeführt, im gemeinsamen Gehäuse 18 um oder durch die Antriebseinheit geleitet und auf der gegenüberliegenden Seite der Antriebseinheit durch den Kühlkreislauf abgeführt. Im Kühlkreislauf kann zusätzlich eine Umwälzpumpe 22 zum Umwälzen des Sperrmediums vorgesehen sein, wobei die Umwälzpumpe zum Beispiel im Innern des gemeinsamen Gehäuses angeordnet und mechanisch mit der Antriebseinheit 17 gekoppelt werden kann.

Falls ein gemeinsames Gehäuse 18, vorgesehen ist, in welchem die Pumpeinheit 11 und die Antriebseinheit 17 angeordnet sind, kann das Sperrmedium grundsätzlich an einer beliebigen Stelle in dasselbe zugeführt werden. Beispielsweise kann, wie oben stehend erwähnt, das aus der Zuleitung 5.2 kommende Sperrmedium zur Wellendichtungsanordnung 16.1, 16.2 zugeführt werden und/oder zu einem oder mehreren der Lager 19.1 - 19.6 und/oder in den im vorangehenden Abschnitt erwähnten Kühlkreislauf 20 eingespeist werden.

In einer vorteilhaften Ausführungsform weist jedes der Druckventile 1, 2 einen Steuereingang zur Druckerfassung auf, der über eine Verbindungsleitung 7 mit dem Innern der Pumpeinheit 11 gekoppelt ist, beispielsweise pneumatisch und/oder hydraulisch, um den Druck im Innern der Pumpeinheit zu erfassen, und einen Einlass und einen Auslass für das Sperrmedium, wobei fallweise der Einlass des Differenzdruck-Druckminderventils 1 mit einem ersten Teil 5.1 der Zuleitung für das unter Druck stehende Sperrmedium verbunden ist, und der Auslass des Differenzdruck-Pruckminderventilsund der Einlass des Differenzdrucküberströmventils 2 jeweils fallweise mit einem zweiten Teil 5.2 der Zuleitung verbunden sind, und der Auslass des Differenzdrucküberströmventils fallweise mit einer Verbindungsleitung 9 verbunden ist, die mit dem Pumpengehäuse 13 in Verbindung steht oder mit einer Rückführung oder einem Ablass für das Sperrmedium. Die Rückführung kann beispielsweise mit einem Vorratsbehälter 3 für das Sperrmedium verbunden sein. Die Verbindungsleitung 7, mit welcher die Steuereingänge zur Druckerfassung mit dem Innern der Pumpeinheit 11 verbunden sind, wird mit Vorteil mit einer Stelle in der Pumpeinheit verbunden, wo der Druck des Fördermediums vergleichsweise hoch ist und/oder dem höchsten mittels der Wellendichtungsanordnung 16.1, 16.2 abzudichtenden Prozessdruck entspricht. Zur Druckregelung kann zusätzlich jedes der Druckventile 1, 2 mit einem zweiten Steuereingang zur Druckerfassung ausgestattet sein, der fallweise mit dem zweiten Teil 5.2 der Zuleitung verbunden sein kann. Hierzu ist beispielsweise, wie in Fig. 1 gezeigt, der zweite Steuereingang des Differenzdruck-Druckminderventils 1 mit dem Auslass des Differenzdruck-Druckminderventils verbunden beziehungsweise der zweite Steuereingang des Differenzdrucküberströmventils 2 mit dem Einlass von letzterem.

In einer weiteren vorteilhaften Ausführungsform sind an kritischen Stellen Rückschlagventile 8.1 - 8.3 vorgesehen, beispielsweise ein Rückschlagventil 8.1 zwischen dem ersten Teil 5.1 der Zuleitung und dem Vorratsbehälter 3 der Quelle, um den Rückfluss von Sperrmedium in den Vorratsbehälter zu verhindern, und/oder ein Rückschlagventil 8.2 im ersten Teil 5.1 der Zuleitung, um einen Rückfluss in den Speicher 6 zu verhindern, und/oder ein Rückschlagventil 8.3 in der Verbindungsleitung 9 zum Innern der Pumpe, um den Rückfluss von Fördermedium ins Regelsystem zu verhindern.

Ein Ausführungsbeispiel des erfindungsgemässen Verfahrens zur Druckregelung eines Sperrmediums in einer Fördereinrichtung wird im Folgenden an Hand der Figur 1 beschrieben. In dem Verfahren wird ein Fördermedium mittels der Fördereinrichtung 10 gefördert. Die Fördereinrichtung 10 umfasst hierzu eine Pumpeinheit 11 mit einer Welle 12 und einem Pumpengehäuse 13, eine Antriebseinheit 17, die mit der Pumpeinheit mechanisch gekoppelt ist, und eine Wellendichtungsanordnung 16.1, 16.2, die das Pumpengehäuse 13 gegenüber der Welle 12 abdichtet. In dem Verfahren wird das Sperrmedium über eine Zuleitung 5.1, 5.2 zur Wellendichtungsanordnung und/oder zu einem gemeinsamen Gehäuse 18 zugeführt, in welchem die Pumpeinheit 11 und Antriebseinheit 17 angeordnet sind, um eine Leckage des Fördermediums aus dem Pumpengehäuse zu verhindern. Zusätzlich wird der Druck des zugeführten Sperrmediums erhöht, wenn eine Druckdifferenz zwischen dem Druck des zugeführten Sperrmediums und einem festgestellten Druck des Fördermediums in der Pumpeinheit 11 unter einen vorgegebenen Wert sinkt, und hierzu ein Differenzdruck-Druckminderventil 1 geöffnet, wobei die Zuleitung 5.1, 5.2 über das geöffnete Ventil durchgängig mit einer Quelle 3, 4 für Sperrmedium verbunden wird, deren Druck über dem Druck des Fördermediums in der Pumpeinheit 11 liegt. Vorteilhafterweise liegt deren Druck um mehr als den vorgegebenen Wert über dem Druck des Fördermediums in der Pumpeinheit. In einer vorteilhaften Variante wird das Differenzdruck-Druckminderventil 1 wieder geschlossen, wenn die Druckdifferenz zwischen dem Druck des zugeführten Sperrmediums und dem festgestellten Druck des Fördermediums in der Pumpeinheit 11 über einen weiteren vorgegebenen Wert oder den vorgegebenen Wert steigt.

In einer weiteren vorteilhaften Variante des Verfahrens wird zusätzlich der Druck des zugeführten Sperrmediums gesenkt, wenn eine Druckdifferenz zwischen dem Druck der zugeführten Sperrmediums und dem festgestellten Druck des Fördermediums in der Pumpeinheit 11 einen zweiten vorgegebenen Wert übersteigt, wobei hierzu ein Differenzdrucküberströmventil 2 geöffnet wird, und über das geöffnete Ventil Sperrmedium abgelassen wird, beispielsweise über eine Verbindungsleitung 9 zum Pumpengehäuse 13 oder eine Rückführung oder einen Auslass für das Sperrmedium. Vorteilhafterweise wird das Differenzdrucküberströmventil 2 wieder geschlossen, wenn die Druckdifferenz zwischen dem Druck des zugeführten Sperrmediums und dem festgestellten Druck des Fördermediums in der Pumpeinheit 11 unter einen weiteren vorgegebenen Wert oder den zweiten vorgegebenen Wert sinkt.

In einer weiteren vorteilhaften Variante des Verfahrens wird zusätzlich Wärme aus der Fördereinrichtung 10 abgeführt, insbesondere Wärme der Antriebseinheit 17, indem das Sperrmedium in einem Kühlkreislauf 20 mit Wärmeaustauscher 21 umgewälzt wird.

Der Druck des Fördermediums in der Pumpeinheit 11 kann je nach Arbeits- und Betriebsbedingungen variieren. Der Druck des über die Zuleitung 5.1, 5.2 zugeführten Sperrmediums kann ebenfalls variieren, hauptsächlich als Folge von Temperaturänderungen, die eine entsprechende Volumenänderung verursachen. Der Druck des Fördermediums in der Pumpeinheit 11 wird mit Vorteil an einer Stelle erfasst, wo der höchste von der Wellendichtungsanordnung 16.1, 16.2 abzudichtende Druck auftritt, beispielsweise in einer Kammer, die der Wellendichtungsanordnung 16.2 in Richtung zum Innern des Pumpengehäuses 13 vorgelagert ist. Der derart erfasste oder festgestellte Druck des Fördermediums wird im Folgenden als Referenzdruck p_{ref} bezeichnet. Das oben beschriebene Verfahren und die oben beschriebenen Ausführungsvarianten erlauben, die Druckdifferenz Δp zwischen dem Druck des zugeführten Sperrmediums und dem festgestellten Referenzdruck p_{ref} auch unter wechselnden Arbeits- und Betriebsbedingungen konstant zu halten. Die Wirkungsweise der Druckregelung wird im folgenden Abschnitt an Hand eines Zahlenbeispiels erläutert. Die angegebenen Druckwerte sind dabei lediglich als Beispiel zu verstehen, da das erfindungsgemässe Verfahren in einem weiten Druckbereich anwendbar ist. Beispielsweise kann die mittlere Druckdifferenz Δp zwischen dem Druck des zugeführten Sperrmediums und dem in der Pumpeneinheit festgestellten Referenzdruck p_{ref} zwischen 5 bar und 50 bar liegen oder zwischen 2 bar und 100 bar und die Schwankungsbreite der geregelten Druckdifferenz zwischen ± 2 bar und ± 20 bar oder zwischen ± 0.5 bar und ± 30 bar.

Im folgenden Zahlenbeispiel soll eine Druckdifferenz von Δp = 20 bar innerhalb von ± 5 bar konstant gehalten werden. Wenn der festgestellte Referenzdruck p_{ref} steigt, sinkt die Druckdifferenz Δp zum Druck des zugeführten Sperrmediums. Das Differenzdruck-Druckminderventil 1 öffnet, wenn die Druckdifferenz Δp unter einen vorgegebenen Wert, d.h. im vorliegenden Fall unter 15 bar sinkt, wobei die Zuleitung 5.1, 5.2 über das geöffnete Ventil durchgängig mit der Quelle 3, 4 und dem unter Druck stehenden Speicher 6 für Sperrmedium verbunden wird, und der Druck des zugeführten Sperrmediums entsprechend erhöht wird. Sobald die Druckdifferenz Δp über einen weiteren vorgegebenen Wert, d.h. im vorliegenden Fall über 20 bar steigt, wird das Differenzdruck-Druckminderventil 1 wieder geschlossen. Sinkt im umgekehrten Fall der festgestellte Referenzdruck p_{ref}, so steigt die Druckdifferenz Δp zum Druck des zugeführten Sperrmediums. Das Differenzdrucküberströmventil 2 öffnet, wenn die Druckdifferenz Δp über einem vorgegebenen zweiten Wert, d.h. im vorliegenden Fall über 25 bar liegt, wobei über das geöffnete Ventil Sperrmedium abgelassen wird, beispielsweise über eine Verbindungsleitung 9 zum Pumpengehäuse 13. Sobald die Druckdifferenz Δp unter einen weiteren vorgegebenen Wert, d.h. im vorliegenden Fall unter 20 bar sinkt, wird das Differenzdrucküberströmventil 2 wieder geschlossen. Auf diese Weise wird die Druckdifferenz Δp = 20 bar zwischen dem Druck des zugeführten Sperrmediums und dem in der Pumpeneinheit festgestellten Referenzdruck p_{ref} innerhalb von ± 5 bar konstant gehalten.

Das beschriebene Verfahren zur Druckregelung eines Sperrmediums in einer Fördereinrichtung und die beschriebene Fördereinrichtung sind einfach und zuverlässig und erlauben, die Druckdifferenz zwischen dem Druck des zugeführten Sperrmediums und dem Druck des Fördermediums in der Pumpeneinheit unter wechselnden Arbeits- und Betriebsbedingungen aufrechtzuerhalten.

## Patentansprüche

1. Verfahren zur Druckregelung eines Sperrmediums in einer Fördereinrichtung (10), die eine Pumpeinheit (11) mit einer Welle (12) und einem Pumpengehäuse (13), eine Antriebseinheit (17), die mit der Pumpeinheit mechanisch gekoppelt ist, und eine Wellendichtungsanordnung (16.1, 16.2) umfasst, die das Pumpengehäuse (13) gegenüber der Welle (12) abdichtet, wobei in dem Verfahren ein Fördermedium mittels der Fördereinrichtung (10) gefördert wird und das Sperrmedium über eine Zuleitung (5.1, 5.2) zur Wellendichtungsanordnung und/oder zu einem gemeinsamen Gehäuse (18) zugeführt wird, in welchem die Pumpeinheit (11) und Antriebseinheit (17) angeordnet sind, um eine Leckage des Fördermediums aus dem Pumpengehäuse (13) zu verhindern, **dadurch gekennzeichnet, dass** der Druck des zugeführten Sperrmediums erhöht wird, wenn eine Druckdifferenz zwischen dem Druck des zugeführten Sperrmediums und einem festgestellten Druck des Fördermediums in der Pumpeinheit (11) unter einen vorgegebenen Wert sinkt, dass hierzu ein Differenzdruck-Druckminderventil (1) geöffnet wird, und dass die Zuleitung (5.1, 5.2) über das geöffnete Ventil durchgängig mit einer Quelle (3, 4) für Sperrmedium verbunden wird, dessen Druck über dem Druck des Fördermediums in der Pumpeinheit (11) liegt, insbesondere um mehr als den vorgegebenen Wert über dem Druck des Fördermediums in der Pumpeinheit liegt.

2. Verfahren nach Anspruch 1, wobei zusätzlich der Druck des zugeführten Sperrmediums gesenkt wird, wenn eine Druckdifferenz zwischen dem Druck des zugeführten Sperrmediums und dem festgestellten Druck des Fördermediums in der Pumpeinheit (11) einen zweiten vorgegebenen Wert übersteigt, wobei hierzu ein Differenzdrucküberströmventil (2) geöffnet wird, und über das geöffnete Ventil (2) Sperrmedium abgelassen wird, insbesondere über eine Verbindungsleitung (9) zum Pumpengehäuse (13) oder eine Rückführung oder einen Ablass für das Sperrmedium.

3. Verfahren nach einem der Ansprüche 1 oder 2, wobei zusätzlich Wärme aus der Fördereinrichtung (10) abgeführt wird, insbesondere Wärme der Antriebseinheit (17), indem Sperrmedium in einem Kühlkreislauf (20) mit Wärmeaustauscher (21) umgewälzt wird.

4. Fördereinrichtung zur Förderung eines Fördermediums, die eine Pumpeinheit (11) mit einer Welle (12) und einem Pumpengehäuse (13), eine Antriebseinheit (17), die mit der Pumpeinheit mechanisch gekoppelt ist, eine Wellendichtungsanordnung (16.1, 16.2), die das Pumpengehäuse (13) gegenüber der Welle (12) abdichtet, und ein Regelsystem zur Druckregelung eines Sperrmediums umfasst, wobei das Regelsystem eine Quelle (3, 4) für ein unter Druck stehendes Sperrmedium enthält, welche über eine Zuleitung (5.1, 5.2) mit der Wellendichtungsanordnung und/oder einem gemeinsamen Gehäuse (18) verbunden ist, in welchem die Pumpeinheit (11) und Antriebseinheit (17) angeordnet sind, um Sperrmedium zuzuführen und eine Leckage des Fördermediums aus dem Pumpengehäuse (13) zu verhindern, **dadurch gekennzeichnet, dass** das Regelsystem zusätzlich ein Differenzdruck-Druckminderventil (1) enthält, das in der Zuleitung (5.1, 5.2) angeordnet ist, wobei das Ventil öffnet, wenn eine am Ventil anliegende Druckdifferenz zwischen dem Druck des zugeführten Sperrmediums und einem festgestellten Druck des Fördermediums in der Pumpeinheit (11) unter einen vorgegebenen Wert sinkt, um den Druck des zugeführten Sperrmediums zu erhöhen.

5. Fördereinrichtung nach Anspruch 4, wobei das Regelsystem zusätzlich ein Differenzdrucküberströmventil (2) enthält, und wobei dieses zweite Ventil öffnet, wenn die an diesem Ventil anliegende Druckdifferenz zwischen dem Druck des zugeführten Sperrmediums und einem festgestellten Druck des Fördermediums in der Pumpeinheit (11) einen zweiten vorgegebenen Wert übersteigt.

6. Fördereinrichtung nach einem der Ansprüche 4 oder 5, wobei jedes der Druckventile (1, 2) einen Steuereingang zur Druckerfassung aufweist, der mit der Pumpeinheit (13) verbunden ist, um den Druck im Innern der Pumpeinheit zu erfassen, und einen Ein- und einen Auslass für das Sperrmedium, und wobei insbesondere der Einlass des Differenzdruck-Druckminderventils (1) mit einem ersten Teil (5.1) der Zuleitung für das unter Druck stehende Sperrmedium verbunden ist und der Auslass des Differenzdruck-Druckminderventils und der Einlass des Differenzdrucküberströmventils (2) mit einem zweiten Teil (5.2) der Zuleitung verbunden sind und der Auslass des Differenzdrucküberströmventils mit einer Verbindungsleitung (9) verbunden ist, die mit dem Pumpengehäuse (13) in Verbindung steht oder mit einer Rückführung oder einem Ablass für das Sperrmedium.

7. Fördereinrichtung nach einem der Ansprüche 4 bis 6, wobei das Regelsystem zusätzlich einen Kühlkreislauf (20) mit einem Wärmeaustauscher (21) für das Sperrmedium enthält, um Wärme aus der Fördereinrichtung (10), insbesondere Wärme der Antriebseinheit (17) abzuführen.

8. Fördereinrichtung nach einem der Ansprüche 4 bis 7, wobei das Regelsystem zusätzlich eine oder mehrere der folgenden Komponenten enthält:
einen Vorratsbehälter (3) für Sperrmedium, eine Pumpe (4), um den Druck des Sperrmediums zu erhöhen, einen Speicher (6) für das unter Druck stehende Sperrmedium, eine Umwälzpumpe (22), um Sperrmedium in einem Kühlkreislauf (20) umzuwälzen, ein Rückschlagventil (8.1 - 8.3), um den Rückfluss von Sperrmedium in den Vorratsbehälter (3) und/oder Speicher (6), und/oder um den Rückfluss von Fördermedium ins Regelsystem zu verhindern.

9. Fördereinrichtung nach einem der Ansprüche 4 bis 8 umfassend zusätzlich ein gemeinsames Gehäuse (18), in welchem die Pumpeinheit (11) und Antriebseinheit (17) angeordnet sind, wobei das gemeinsame Gehäuse als Druckbehälter ausgebildet ist.

## Claims

1. A method for the pressure regulation of a barrier fluid in a pumping device (10), which includes a pump unit (11) with a shaft (12) and a pump housing (13), a drive unit (17), which is mechanically coupled to the pump unit and a shaft sealing arrangement (16.1, 16.2), which seals the pump housing (13) relative to the shaft (12), wherein, in the method, a pumping medium is pumped by means of the pumping device (10) and the barrier fluid is conveyed via a feed line (5.1, 5.2) to the shaft sealing arrangement and/or to a common housing (18), in which the pump unit (11) and the drive unit (17) are arranged, in order to prevent a leakage of the pumping medium out of the pump housing (13), **characterised in that** the pressure of the supplied barrier fluid is increased when a pressure difference between the pressure of the supplied barrier fluid and a detected pressure of the pumping medium in the pump unit (11) falls below a pre-determined value, **in that** to this end a pressure reducing valve (1) for the differential-pressure is opened and **in that** the feed line (5.1, 5.2) is connected through to a source (3, 4) for the barrier fluid via the open valve, the pressure of the barrier fluid lying above the pressure of the pumping medium in the pump unit (11), in particular by more than the pre-determined value above the pressure of the pumping medium in the pump unit.

2. A method in accordance with claim 1, wherein the pressure of the supplied barrier fluid is lowered, when a pressure difference between the pressure of the supplied barrier fluid and the detected pressure of the pumping medium in the pump unit (11) exceeds a second pre-determined value, wherein to this end a differential pressure overflow valve (2) is opened and barrier fluid is discharged via the opened valve (2), in particular via a connection line (9) to the pump housing (13) or via a return or a discharge for the barrier fluid.

3. A method in accordance with one of the claims 1 or 2, wherein additionally heat is removed from the pumping device (10), in particular heat of the drive unit (17), by circulating barrier fluid in a cooling circuit (20) with a heat exchanger (21).

4. A pumping device for the pumping of a pumping medium which includes a pump unit (11) with a shaft (12) and a pump housing (13), a drive unit (17) which is mechanically coupled to the pump unit, a shaft sealing arrangement (16.1, 16.2) which seals the pump housing (13) relative to the shaft (12) and a regulating system for the pressure regulation of a barrier fluid, wherein the regulation system includes a source (3, 4) for a pressurised barrier fluid, which is connected via a feed line (5.1, 5.2) to the shaft sealing arrangement and/or to a common housing (18) in which the pump unit (11) and the drive unit (17) are arranged, in order to supply barrier fluid and to prevent a leakage of the pumping medium from the pump housing (13), **characterised in that** the regulating system additionally contains a pressure reducing valve (1) for the differential pressure, which is arranged in the feed line (5.1, 5.2), wherein the valve opens, when a pressure difference prevailing at the valve between the pressure of the supplied barrier fluid and a determined pressure of the pumping medium in the pump unit (11) falls below a pre-determined value, in order to raise the pressure of the supplied barrier fluid.

5. A pumping device in accordance with claim 4, wherein the regulating system additionally contains a differential pressure overflow valve (2) and wherein this second valve opens when the pressure difference prevailing at this valve between the pressure of the supplied barrier fluid and a detected pressure of the pumping medium in the pump unit (11) exceeds a second pre-determined value.

6. A pumping device in accordance with one of the claims 4 or 5, wherein each of the pressure valves (1, 2) has a control inlet for detecting pressure, which is connected to the pump unit (13) in order to detect the pressure inside the pump unit and an inlet and an outlet for the barrier fluid and wherein the inlet of the pressure reducing valve (1) for the differential pressure is in particular connected to a first part (5.1) of the feed line for the pressurised barrier fluid and the outlet of the pressure reducing valve for the differential pressure and the inlet of the differential pressure overflow valve (2) are connected to a second part (5.2) of the feed line and the outlet of the differential pressure overflow valve (2) is connected to a connection line (9) which is connected to the pump housing (13) or with a return line or a drain for the barrier fluid.

7. A pumping device in accordance with any one of the claims 4 to 6 wherein the regulating system additionally contains a cooling circuit (20) with a heat exchanger (21) for the barrier fluid, in order to take away heat from the pumping device (10), in particular heat of the drive unit (17).

8. A pumping device in accordance with any one of the claims 4 to 7 wherein the regulating system additionally contains one or more of the following components:
a storage container (3) for barrier fluid, a pump (4) in order to increase the pressure of the barrier fluid, a reservoir (6) for the pressurised barrier fluid, a circulating pump (22) in order to circulate barrier fluid in a cooling circuit (20), a check valve (8.1 - 8.3) in order to prevent the back flow of barrier fluid into the storage container (3) and/or into the reservoir (6) and/or in order to prevent the back flow of pumping medium into the regulating system.

9. A pumping device in accordance with any one of the claims 4 to 8 and additionally including a common housing (18) in which the pump unit (11) and the drive unit (17) are arranged, wherein the common housing is formed as a pressurised container.

## Revendications

1. Procédé de réglage de la pression d'un fluide de blocage dans un dispositif de convoyage (10), qui comprend une unité de pompe (11) avec un arbre (12) et un carter de pompe (13), une unité d'entraînement (17), qui est couplée mécaniquement à l'unité de pompe et un agencement de garniture d'étanchéité de l'arbre (16.1, 16.2) qui rend étanche le carter de pompe (13) par rapport à l'arbre (12), où dans le procédé, un fluide de convoyage est convoyé au moyen de l'installation de convoyage (10), et le fluide de blocage est amené par une conduite d'amenée (5.1, 5.2) à l'agencement de garniture d'étanchéité de l'arbre et/ou à un boîtier commun (18) dans lequel sont disposées l'unité de pompe (11) et l'unité d'entraînement (17) pour empêcher une fuite du fluide de convoyage du carter de pompe (13), **caractérisé en ce que** la pression du fluide de blocage amené est augmentée lorsqu'une différence de pression entre la pression du fluide de blocage amené et une pression constatée du fluide de convoyage dans l'unité de pompe (11) descend sous une valeur prédéterminée, **en ce que**, à cette fin, une vanne de réduction de pression (1) de la pression différentielle est ouverte, et **en ce que** la conduite d'amenée (5.1, 5.2) est reliée par la vanne ouverte d'une manière traversante à une source (3, 4) du fluide de blocage dont la pression est au-dessus de la pression du fluide de convoyage dans l'unité de pompe (11), en particulier est selon plus que la valeur prédéfinie au-dessus de la pression du fluide de convoyage dans l'unité de pompe.

2. Procédé selon la revendication 1, où de plus la pression du fluide de blocage amené est abaissée lorsqu'une différence de pression entre la pression du fluide de blocage amené et la pression constatée du fluide de convoyage dans l'unité de pompe (11) dépasse une deuxième valeur prédéfinie, où à cette fin une vanne de décharge de pression différentielle (2) est ouverte, et par la vanne ouverte (2), du fluide de blocage est évacué, en particulier par une conduite de liaison (9) au carter de pompe (13) ou une conduite de retour ou une évacuation du fluide de blocage.

3. Procédé selon l'une des revendications 1 ou 2, où de plus la chaleur est évacuée de l'installation de convoyage (10), en particulier la chaleur de l'unité d'entraînement (17), en ce que le fluide de blocage est amené à circuler dans un circuit de refroidissement (20) avec échangeur de chaleur (21).

4. Dispositif de convoyage pour le convoyage d'un fluide de convoyage, qui comprend une unité de pompe (11) avec un arbre (12) et un carter de pompe (13), une unité d'entraînement (17) qui est couplée mécaniquement à l'unité de pompe, un agencement de garniture d'étanchéité de l'arbre (16.1, 16.2) qui rend étanche le carter de pompe (13) par rapport à l'arbre (12), et un système de régulation pour la régulation de la pression d'un fluide de blocage, où le système de régulation comporte une source (3, 4) pour un fluide de blocage sous pression, qui est relié par une conduite d'amenée (5.1, 5.2) à l'agencement de garniture d'étanchéité de l'arbre et/ou à un carter commun (18), dans lequel l'unité de pompe (11) et l'unité d'entraînement (17) sont disposées, pour amener du fluide de blocage et pour empêcher une fuite du fluide de convoyage du carter de pompe (13), **caractérisé en ce que** le système de régulation comporte additionnellement une vanne de réduction de pression de la différence de pression (1), qui est disposée dans la conduite d'amenée (5.1, 5.2), où la vanne s'ouvre lorsqu'une différence de pression s'appliquant à la vanne entre la pression du fluide de blocage amené et une pression constatée du fluide de convoyage dans l'unité de pompe (11) descend sous une valeur prédéfinie, pour augmenter la pression du milieu de blocage amené.

5. Dispositif de convoyage selon la revendication 4, où le système de régulation comporte additionnellement une vanne de décharge de pression différentielle (2), et où cette deuxième vanne s'ouvre lorsque la différence de pression s'appliquant à cette vanne, entre la pression du fluide de blocage amené et une pression constatée du fluide de convoyage dans l'unité de pompe (11) dépasse une deuxième valeur prédéfinie.

6. Dispositif de convoyage selon l'une des revendications 4 ou 5, où chacune des vannes de pression (1, 2) présente une entrée de commande pour la détection de la pression, qui est reliée à l'unité de pompe (13), pour détecter la pression à l'intérieur de l'unité de pompe, et une entrée et une évacuation pour le fluide de blocage, et où en particulier l'entrée de la vanne de réduction de pression de la pression différentielle (1) est reliée à une première partie (5.1) de la conduite d'amenée du fluide de blocage sous pression, et la sortie de la vanne de réduction de pression de la pression de différence et l'entrée de la vanne de décharge de pression différentielle (2) sont reliées à une seconde partie (5.2) de la conduite d'amenée, et en ce que la sortie de la vanne de décharge de pression différentielle est reliée à une conduite de liaison (9) qui est en liaison avec le carter de pompe (13) ou avec une conduite de retour ou une évacuation du fluide de blocage.

7. Dispositif de convoyage selon l'une des revendications 4 à 6, où le système de régulation comporte additionnellement un circuit de refroidissement (20) avec un échangeur de chaleur (21) pour le fluide de blocage pour évacuer la chaleur du dispositif de convoyage (10), en particulier la chaleur de l'unité d'entraînement (17).

8. Dispositif de convoyage selon l'une des revendications 4 à 7, où le système de régulation comporte additionnellement un ou plusieurs des composants suivants:
un réservoir (3) pour le fluide de blocage, une pompe (4) pour augmenter la pression du fluide de blocage, un réservoir de stockage (6) pour le fluide de blocage sous pression, une pompe de circulation (22) pour faire circuler le fluide de blocage dans un circuit de refroidissement (20), une vanne de retenue (8.1-8.3) pour empêcher le reflux du fluide de blocage dans le réservoir (3) et/ou dans le réservoir de stockage (6) et/ou pour empêcher le reflux du fluide de convoyage dans le système de régulation.

9. Dispositif de convoyage selon l'une des revendications 4 à 8, comprenant additionnellement un carter commun (18) dans lequel sont disposées l'unité de pompe (11) et l'unité d'entraînement (17), le carter commun étant réalisé comme contenant sous pression.
